# EUROPÄISCHE PATENTSCHRIFT

(11) **EP 0 844 345 B1**
(45) Veröffentlichungstag und Bekanntmachung des Hinweises auf die Patenterteilung: **05.04.2000**
(21) Anmeldenummer: 97117652.4
(22) Anmeldetag: 11.10.1997
(51) Int. Cl.: E05B 9/02

(54) **Schlosskasten**
Lock box
Boîte de serrure

(30) Priorität: 16.11.1996 DE 29619971 U
(43) Veröffentlichungstag der Anmeldung: 27.05.1998
(73) Patentinhaber: BKS GmbH, D-42549 Velbert (DE)
(72) Erfinder: Grothe, Udo, 42549 Velbert (DE); Zündorf, Karl U., 42549 Velbert (DE)
(74) Vertreter: Füssel, Michael, Dipl.-Ing.

(56) Entgegenhaltungen:
- DE-A- 2 261 421
- FR-A- 726 095
- FR-A- 1 555 840
- GB-A- 2 002 844
- US-A- 3 698 215

## Beschreibung

Die Erfindung betrifft einen Schloßkasten nach Oberbegriff von Anspruch 1.

Derartiger Schloßkasten ist aus der FR-A-726 095 bekannt.

Bei diesem bekannten Schloßkasten für ein Einsteckschloß wird eine Vielzahl mechanischer Bestandteile wie Schloßnuß, Wechsel, Riegel, Falle, Feder, Späneschutzbuchse, Zylinderbefestigungsschraube, Schloßkasten-Verbindungsschrauben in den Schloßkasten integriert und zu einem funktionsfähigen Einsteckschloß zusammengesetzt. Dabei bildet der Schloßkasten das Gehäuse zur Aufnahme der einzelnen mechanischen Bestandteile. Abhängig von der jeweiligen Funktion des Bestandteils dienen an Decke und/oder Blech des Schloßkastens nach innen gerichtete Vorsprünge entweder zur starren Befestigung oder zur Drehführung, zur Gleitführung etc. Derartiger Schloßkasten ist z.B. aus dem Prospekt BKS-Behördenschlösser nach DIN 18251, Klasse 4 bekannt.

Ferner weisen derartige Schloßkästen sogenannte Späneschutzbuchsen auf, deren Funktion darin besteht, das Eindringen von Spänen in das Innere des Schloßkastens zu verhindern. Diese Gefahr besteht insbesondere dann, wenn Türbeschläge durch den Schloßkasten hindurch mit dem Türblatt verschraubt werden.

Um Blech und Decke des Schloßkastens miteinander zu verbinden dienen Verbindungsschrauben, die z.B. durch die Decke eingeschraubt sind.

Ferner weist das bekannte BKS-Schloß eine Drückernuß auf, die mit Bronzeringen in Blech und Decke des Schloßkastens gelagert ist.

Aus oben gesagtem folgt, daß derartige Schloßkästen aus einer hohen Anzahl einzelner Bestandteile aufgebaut sind, die unter erheblichem Montageaufwand zusammengefügt werden müssen. Ferner ist der Herstellungsaufwand der Vielzahl einzelner Bestandteile zu berücksichtigen.

Es ist daher Aufgabe der vorliegenden Erfindung, den bekannten Schloßkasten so weiterzubilden, daß die Montage unter Verringerung der Anzahl an einzelnen Bestandteilen erfolgen kann.

Diese Aufgabe löst die Erfindung mit den Merkmalen des Hauptanspruchs.

Aus der Erfindung ergibt sich der Vorteil, daß mit Ausformungen von einer einzigen geometrischen Grundform - der Zylinderbuchse - eine Vielzahl einzelner spezifischer Funktionen am Schloßkasten realisiert werden kann. Hier seien insbesondere geradzylindrische Schraubkanäle, Späneschutzbuchsen oder die Möglichkeit der Drückernußlagerung genannt.

Dieser Vorteil wird dadurch erreicht, daß einerseits der Durchmesser der Zylinderbuchsen und andererseits die jeweilige Länge der Zylinderbuchsen in weiten Grenzen verändert werden kann. Der jeweilige Durchmesser bzw. die jeweilige Länge der Zylinderbuchse ist deshalb an die jeweils gewünschte Funktion bzw. Anforderung anzupassen.

So werden z.B. die Späneschutzbuchsen so ausgeführt, daß diese sich jeweils durch das gesamte Innere des Schloßkastens erstrecken, um beim Durchstecken von Befestigungsschrauben einen spänedichten Durchsteckkanal im Schloßkasten zu bilden.

Für die Ausbildung der Schraubkanäle, mittels deren Hilfe der Schloßkasten zusammengehalten wird, empfiehlt es sich ebenfalls, daß sich die zugeordneten Zylinderbuchsen zu einem dichten Schraubkanal ergänzen.

Hingegen kann für die Ausbildung der Lagerung der Drükkernuß an Decke bzw. Blech ein kurzer stummelartiger Zylinderfortsatz ausreichend sein, der ggfs. in eine entsprechende Ringausnehmung der Drückernuß eingreift, während gleichzeitig das Innere des Zylinderstummels die Drehlagerung der Drückernuß übernimmt.

Von maßgeblicher Bedeutung für die Erfindung ist, daß das Material von Decke bzw. Blech im kalten Zustand ohne weiteres verformbar ist. Dabei nutzt man die Fähigkeit des Materials zum plastischen Fließen aus, um die erfindungsgemäßen Zylinderbuchsen an Decke bzw. Blech damit materialeinheitlich auszubilden und daran einstückig anzuformen.

Die jeweilige Wandstärke der Zylinderbuchse entsteht dann praktisch von selbst und ist lediglich noch abhängig von dem Ausmaß des plastischen Fließens.

Das Einziehen der Zylinderbuchsen aus Decke bzw. Blech erfolgt durch einen Kernstempel, der von einer Seite in das Material eingedrückt wird, während sich auf der gegenüberliegenden Seite des Materials eine Tiefziehhülse befindet, in welcher der Kernstempel unter Freilassung des Ringraumes, der anschließend die Wandstärke der Zylinderhülse bestimmt, eintaucht. Dabei nimmt der Kernstempel das sich ihm zunächst entgegenstellende Material von Decke bzw. Blech mit und verformt es in die Tiefziehhülse hinein, worauf sich das Material eng an die Innenwandung der Tiefziehhülse anschmiegt.

Da der Ringraum zwischen Kernstempel und Tiefziehhülse so bemessen ist, daß die entstehende Zylinderhülse praktisch eine vorgegebene Wandstärke hat, ist damit die erreichbare Längenabmessung der fertigen Zylinderhülse bestimmbar. Zusätzlich kann ein Kalibrierarbeitsgang die Länge der Zylinderhülse auf enge Toleranzfelder begrenzen.

Auf diese Weise entstehen in jedem Falle geradzylindrische Rohrstücke, die materialeinheitlich aus Decke bzw. Blech in das Innere des Schloßkastens hineinspringen und die bei vorbestimmtem Innendurchmesser, vorbestimmter Zylinderwandstärke und vorbestimmtem Außendurchmesser eine sich hieraus ergebende Länge haben.

Im folgenden wird die Erfindung anhand von Ausführungsbeispielen näher erläutert. Es zeigen:
- Fig.1: Vorderansicht eines Schloßblechs,
- Fig.2: Ausbildung der Späneschutzbuchsen nach dieser Erfindung,
- Fig.3: Ausbildung der Einschraubkanäle nach dieser Erfindung, und
- Fig.4: Ausbildung einer Befestigungsschraubenführung nach dieser Erfindung.

Sofern im folgenden nichts anderes gesagt ist, gilt die folgende Beschreibung stets für alle Figuren.

Die Figuren zeigen Teilansichten eines Schloßkastens. Der Schloßkasten besteht im Prinzip aus Seitenteilen, die das Gehäuse bilden. Die Seitenteile werden als Blech 2 bzw. als Decke 3 bezeichnet. Am Blech 2 sind Lappen 4 zur Befestigung eines Stulps angeformt. Die Decke 3 ist mit dem Blech 2 über durchgehende Verbindungselemente (z.B. Schloßkastenschraube (14)) verschraubt.

Zur Befestigung der unterschiedlichen Bestandteile dienen nach innen gerichtete Vorsprünge 5, die an die jeweiligen Erfordernisse angepaßt sind. Bei diesen Vorsprüngen kann es sich z.B. um Späneschutzbuchsen, Drückernußlagerungen, Schraubverbindungsflansche etc. handeln. Diesbezüglich sei noch auf die DE-OS 26 20 001 hingewiesen, wo derartige Schraubverbindungsflansche gezeigt sind. Ferner ist dort auch eine Drückernußlagerung gezeigt, die materialeinheitlich und einstückig mit Decke bzw. Blech ausgeformt ist.

Wesentlich ist nun, daß von den Vorsprüngen 5 zumindest einige aus dem Material von Blech 2 bzw. Decke 3 praktisch senkrecht nach innen gezogene Zylinderbuchsen 6 sind, die höchstens bis zum gegenüberliegenden Seitenteil reichen.

Wie insbesondere die Fig.2 und 3 zeigen, stehen die Zylinderbuchsen 6 praktisch senkrecht zur Ebene 7 von Decke/ Blech. Die Zylinderachsen sind dabei stets parallel mit der Flächennormalen 8 zur Ebene 7 von Decke/Blech.

Um dem Material von Decke bzw. Blech bei der Herstellung der Zylinderbuchsen das Fließen zu ermöglichen, setzt jede der Zylinderbuchsen 6 mit einer ausgerundeten Innenwand 9 und an der Außenwand mit einem Übergangsbogen 10 an Blech 2 bzw. Decke 3 an.

Es handelt sich hierbei um eine Maßnahme zur Verringerung der Eigenspannungen im Material von Decke bzw. Blech. Bei der Einformung der Zylinderbuchsen 6 hat daher das fliessende Material genügend Möglichkeiten, um sich der plastischen Verformung praktisch zerstörungsfrei zu unterziehen.

Zwischen der Ansatzstelle an Decke 3 bzw. Blech 2 und der Ringfläche 12 des Stirnendes jeder Zylinderbuchse 6 entsteht auf diese Weise ein geradzylindrischer Bereich 11, der das Innere des Schloßkastens 1 praktisch kreiskanalartig durchsetzt.

Infolge des kreisförmigen Kanalquerschnitts kann auf diese Weise eine Durchsteckschraube z.B. durch die Späneschutzbuchsen 17 oder eine der Schloßkastenschrauben 14 in den Einschraubkanal 13 eingedreht werden.

Abhängig von der jeweiligen Funktion und den Anforderungen an die Zylinderbuchsen 6 ist nun zu unterscheiden zwischen Zylinderbuchsen die sich jeweils zu einer aus zwei gegenüberliegenden Zylinderbuchsen kombinierten Befestigungs-/ Anbringungsfunktion ergänzen und solchen Zylinderbuchsen, die für sich gesehen allein jeweils vorbestimmte Funktionen erfüllen.

Dies wäre z.B. der Fall bei Zylinderbuchsen, die als Widerlager einer Rückstellfeder oder ähnliches dienen. Die gezeigten Ausführungsbeispiele zeigen jeweils Zylinderbuchsen, die sich paarweise zu einer gemeinsamen Funktion ergänzen.

Hierzu zeigt Fig.2, daß die sich paarweise gegenüberliegenden Zylinderbuchsen identisch sind. Auf diese Weise entsteht ein stufenloser durchgehender Kreiskanal, wie er z.B. für Späneschutzbuchsen erforderlich ist. Um hier die erforderliche Dichtigkeit gegenüber dem Inneren des Schloßkasten 1 zu erzielen, ergänzen sich die Längen der Zylinderbuchsen 6 zu genau dem Innenmaß des Schloßkastens 1. Dieses Innenmaß wird als Werkhöhe 26 bezeichnet. Die jeweils ausgebildeten Zylinderbuchsen liegen dann dicht an dicht mit ihren sich gegenseitig zugewandten ringförmigen Stirnflächen.

Ein anderes Ausführungsbeispiel zeigt Fig.3. Dort sind die sich jeweils gegenüberliegenden Zylinderbuchsen 6 nicht identisch. In diesem Fall ergänzen sich jeweils zwei gegenüberliegende Zylinderbuchsen 6 zu einem Einschraubkanal 13. In diesen Einschraubkanal 13 wird eine Schloßkastenschraube 14 eingedreht. Hier ist die Schloßkastenschraube 14 als Linsenkopf- bzw. Senkkopfschraube ausgeführt. Der Schraubenkopf liegt dabei mit seiner unteren Fläche am ausgerundeten Bereich 25 des Einlaufs der Zylinderbuchse 6 an.

Weiter nach innen besteht zwischen dem Nenndurchmesser der Schloßkastenschraube 14 und dem Innendurchmesser der Zylinderbuchse 6 ein berührungsfreier Ringabschnitt, der sich fortsetzt, bis die am Schraubenkopf 15 anliegende Zylinderbuchse 6 praktisch auf halbem Weg der Schloßkastendicke 20 endet.

Dort stößt die am Schraubenkopf 15 anliegende Zylinderbuchse 6 mit der gegenüberliegenden Zylinderbuchse zusammen, die allerdings als Einschraubgewindehülse 16 ausgebildet ist. Zu diesem Zweck ist der Innendurchmesser der Einschraubgewindehülse 16 zwar kleiner als der Nenndurchmesser der Schloßkastenschraube 14 jedoch größer als deren Kerndurchmesser, so daß sich die Schloßkastenschraube 14 leicht in die Einschraubgewindehülse 16 spanlos eindrehen läßt, während sich gleichzeitig die Gewindepaarung ausbildet.

Dabei gerät der Linsenkopf bzw. Senkkopf der Schloßkastenschraube 14 an den ausgerundeten Einlaufbereich 25 der am Schraubenkopf 15 anliegenden Zylinderbuchse 6. Da der innere Schraubenkopfwinkel 22 größer als der Einsenkwinkel 23 des Schraubkanals ist, erfolgt eine zuverlässige Zentrierung der Schloßkastenschraube 14 während des Eindrehens, während gleichzeitig Blech 2 und Decke 3 des Schloßkasten 1 gegeneinander verspannt werden.

Durch die vorliegende Erfindung wird daher der ausgerundete Einlaufbereich 25 als Einsenkung benutzt, um die Schloßkastenschraube 14 dort oberflächenbündig eindrehen zu können.

Der wesentliche Vorteil der Erfindung beruht darauf, daß alle Zylinderbuchsen eines Schloßkastens in einem einzigen Arbeitsgang hergestellt werden können. Daher läßt sich auch die Herstellung einer Lagerung für die Drückernuß, gebildet von stummelartigen Zylinderbuchsen jeweils in Decke 2 und Blech 3, leicht in die Erfindung integrieren.

Ferner zeigt Fig.4 noch eine Weiterbildung, bei der die Befestigungsschraubenführung 24 für die Befestigungsschraube 19 des Schließzylinders 18 ebenfalls als eine Einsenkung hergestellt ist, die Einsenkung erstreckt sich soweit in der Einschraubrichtung, daß eine Längsführung für die Zylinderbefestigungsschraube 19 entsteht, bevor diese mit der zugeordneten Gewindebohrung des Schließzylinders 18 in Kontakt gerät.

Der Innendurchmesser der Befestigungsschraubenführung 24 entspricht dabei dem Außendurchmesser der verwendeten Zylinderbefestigungsschraube 19, so daß diese durch den Stulp 4 einfach in das Befestigungsgewinde des Profilzylinders 18 eingefädelt werden kann.

Dabei wird die Befestigungsschraube 19 von der Befestigungsschraubenführung 24 beidseitig so flankiert, daß eine Verschiebung des Profilzylinders 18 in axiale Richtung verhindert wird.

### Bezugszeichenliste:

- 1: Schloßkasten
- 2: Blech
- 3: Decke
- 4: Lappen
- 5: Vorsprung
- 6: Zylinderbuchse
- 7: Ebene von Decke/Blech
- 8: Flächennormale zu 7
- 9: ausgerundete Innenwand
- 10: Übergangsbogen der Außenwand
- 11: geradzylindrischer Bereich
- 12: Ringfläche des Stirnendes
- 13: Einschraubkanal
- 14: Schloßkastenschraube
- 15: Schraubenkopf
- 16: Einschraubgewindehülse
- 17: Späneschutzbüchse
- 18: Schließzylinder
- 19: Befestigungsschraube
- 20: Schloßkastendicke
- 22: innerer Schraubenkopfwinkel
- 23: Einsenkwinkel des Schraubkanals
- 24: Befestigungsschraubenführung
- 25: ausgerundeter Einlaufbereich, Einsenkung
- 26: Werkhöhe

## Patentansprüche

1. Schloßkasten (1) eines Einsteckschlosses bestehend aus einer Vielzahl mechanischer Bestandteile, wobei die Seitenteile des Schloßkastens (1) von einem Blech (2) mit angeformten Lappen (4) zur Stulpbefestigung und von einer Decke (3) gebildet werden und wobei an Decke (3) und Blech (2) nach innen gerichtete Vorsprünge (5) zur Anbringung vorbestimmter Bestandteile des Einstechschlosses vorgesehen sind, und wobei von den Vorsprüngen (5) zumindest einige aus dem im kalten Zustand plastisch verformbaren Material von Decke (3) und/oder Blech (2) praktisch senkrecht (8) nach innen tiefgezogene Zylinderbuchsen (6) sind, die höchstens bis zum jeweils gegenüberliegenden Seitenteil (2 bzw. 3) reichen, **dadurch gekennzeichnet**, daß von den sich jeweils gegenüberliegenden Zylinderbuchsen (6,16) zumindest zwei (6,6;6,16) soweit tiefgezogen sind, daß sich deren Tiefziehlängen additiv zur Werkhöhe ergänzen und bei mit dem Blech (2) verbundenem Deckel (3) einen von der Außenebene (7) des Blechs (2) zur Außenebene (7) der Decke (3) durchgehenden Kreiskanal bilden.

2. Schloßkasten nach Anspruch 1, **dadurch gekennzeichnet**, daß an Decke (3) und Blech (2) jeweils zwei gegenüberliegende Zylinderbuchsen (6,6;15,16;18,18) vorgesehen sind, die sich jeweils zu einer aus beiden Zylinderbuchsen (6,6;6,16;18,18) kombinierten Befestigungs- bzw. Anbringungsfunktion ergänzen.

3. Schloßkasten nach Anspruch 2, **dadurch gekennzeichnet**, daß die jeweils zwei gegenüberliegenden Zylinderbuchsen (6,6;18,18) paarweise identisch sind.

4. Schloßkasten nach Anspruch 2, **dadurch gekennzeichnet**, daß die jeweils zwei gegenüberliegenden Zylinderbuchsen (6,16) nicht identisch sind.

5. Schloßkasten nach Anspruch 4, **dadurch gekennzeichnet**, daß sich jeweils zwei gegenüberliegende Zylinderbuchsen (15,16) zu einem Einschraubkanal (13) zusammenfügen, wobei die am Schraubenkopf anliegende Zylinderbuchse (15) einen Innendurchmesser aufweist, der größer ist als der Gewindenenndurchmesser der Schloßkastenschraube (14) und wobei die nicht am Schraubenkopf anliegende Zylinderbuchse (16) einen Innendurchmesser aufweist, der kleiner als der Gewindenenndurchmesser jedoch größer oder höchstens gleich groß wie der Gewindekerndurchmesser der Schloßkastenschraube (14) ist.

6. Schloßkasten nach Anspruch 5, **dadurch gekennzeichnet**, daß die Außenseite der eingezogenen Zylinderbuchse (15) eine Einsenkung (25) zur Aufnahme des Schraubenkopfs aufweist.

7. Schloßkasten nach Anspruch 6, **dadurch gekennzeichnet**, daß die Schloßkastenschraube (14) als Linsenkopf- oder Senkkopfschraube ausgeführt ist.

8. Schloßkasten nach Anspruch 1 oder 2, **dadurch gekennzeichnet**, daß sich jeweils zwei gegenüberliegende Zylinderbuchsen (6) zu einer Späneschutzbuchse (17) ergänzen.

9. Schloßkasten nach einem der Ansprüche 1 bis 8, **dadurch gekennzeichnet**, daß die Befestigungsschraube (19) für den Schließzylinder (18) zwischen Stulp und Schließzylinder (18) von einer an Blech (2) und Decke (3) jeweils vorgesehenen Einsenkung (25) geführt ist, welche die Befestigungsschraube (19) in Längsrichtung und fluchtend mit der Senkung im Stulp führt.

## Claims

1. Lock case (1) of a mortise lock consisting of a plurality of mechanical components, wherein the lateral parts of the lock case (1) are formed by a cover (3) and a metal sheet (2) which has integral tabs (4) for attaching the faceplate and wherein the cover (3) and metal sheet (2) are provided with inwardly directed projections (5) for attaching predetermined components of the mortise lock and wherein at least some of the projections (5) are cylinder liners (6) which consist of the material of the cover (3) and/or the metal sheet (2), which is plastically deformable in the cold state, and are deep-drawn practically perpendicularly inwards (8) and which extend at the most as far as the respective opposite-lying lateral part (2 or 3), **characterised in that** of the respective opposite-lying cylinder liners (6, 16) at least two (6, 6; 6, 16) are deep-drawn to such an extent that their deep-drawn lengths add to the height of the mechanism and in the case of the cover (3) connected to the metal sheet (2) form a circular channel which is continuous from the outer plane (7) of the metal sheet (2) as far as the outer plane (7) of the cover (3).

2. Lock case according to claim 1, **characterised in that** in each case two opposite-lying cylinder liners (6, 6; 15, 16; 18,18) are provided on the cover (3) and the metal sheet (2) and the said cylinder liners supplement the combined securing and attaching function of the two cylinder liners (6,6; 6,16, 18,18) respectively.

3. Lock case according to claim 2, **characterised in that** the respective two opposite-lying cylinder liners (6,6; 18,18) are identical in pairs.

4. Lock case according to claim 2, **characterised in that** the respective two opposite-lying cylinder liners (6,16) are not identical.

5. Lock case according to claim 4, **characterised in that** in each case two opposite-lying cylinder liners (15, 16) fit together to form an insertion channel (13), wherein the cylinder liner (15) lying against the screw head comprises an internal diameter which is greater than the threaded diameter of the lock case screw (14) and the cylinder liner (16) not lying adjacent to the screw head comprises an internal diameter which is smaller than the threaded diameter but greater or at least as large as the thread core diameter of the lock case screw (14).

6. Lock case according to claim 5, **characterised in that** the outer side of the inwardsdrawn cylinder liner (15) comprises a hollow (25) for receiving the screw head.

7. Lock case according to claim 6, **characterised in that** the lock case screw (14) is designed as a fillister head or countersunk screw.

8. Lock case according to claim 1 or 2, **characterised in that** in each case the two opposite-lying cylinder liners (6) also serve as a chip protection liner (17).

9. Lock case according to any one of claims 1 to 8, **characterised in that** the attachment screw (19) for the locking cylinder (18) is guided between the faceplate and locking cylinder (18) by a hollow (25) which is provided in each case on the metal sheet (2) and the cover (3) and which guides the attachment screw (19) in the longitudinal direction and flush with the indentation in the faceplate.

## Revendications

1. Coffre (1) d'une serrure encastrée formé de plusieurs pièces mécaniques, étant précisé que les éléments latéraux du coffre de serrure (1) sont formés par une tôle (2) pourvue de pattes rapportées (4) destinées à la fixation de la têtière, et par un couvercle (3), que des saillies (5) dirigées vers l'intérieur sont prévues sur le couvercle (3) et sur la tôle (2) pour le montage d'éléments prédéfinis de la serrure encastrée, et que parmi ces saillies (5), quelques-unes au moins sont des douilles cylindriques (6) qui sont réalisées par emboutissage à partir du matériau, apte à subir une déformation plastique à froid, de la tôle (3) et/ou de la tôle (2), pratiquement à angle droit (8) vers l'intérieur, et qui vont au maximum jusqu'à la partie latérale opposée (2, 3), caractérisé en ce que parmi les douilles cylindriques opposées (6, 16), au moins deux (6, 6 ; 6, 16) sont réalisées par emboutissage de telle sorte que leurs longueurs d'emboutissage se complètent pour définir la hauteur du mécanisme et qu'une fois que le couvercle (3) est relié à la tôle (2), elles forment un canal circulaire continu du plan extérieur (7) de la tôle (2) jusqu'au plan extérieur (7) du couvercle (3).

2. Coffre de serrure selon la revendication 1, caractérisé en ce qu'il est prévu sur le couvercle (3) et sur la tôle (2) deux douilles cylindriques opposées (6, 6 ; 15, 16 ; 18, 18) qui se complètent en vue d'une fonction de fixation et de montage combinée à partir des deux douilles cylindriques (6, 6 ; 6, 16 ; 18, 18).

3. Coffre de serrure selon la revendication 2, caractérisé en ce que les deux douilles cylindriques opposées sont identiques par paires (6, 6 ; 18, 18).

4. Coffre de serrure selon la revendication 2, caractérisé en ce que les deux douilles cylindriques opposées (6, 16) ne sont pas identiques.

5. Coffre de serrure selon la revendication 4, caractérisé en ce que deux douilles cylindriques opposées (15, 16) s'assemblent pour former un canal de vissage (13), la douille cylindrique (15) appliquée contre la tête de vis présentant un diamètre intérieur qui est supérieur au diamètre nominal du filetage de la vis de coffre de serrure (14) tandis que la douille cylindrique (16) qui n'est pas appliquée contre la tête de vis présente un diamètre intérieur inférieur au diamètre nominal du filetage mais supérieur ou au maximum égal au diamètre du fond de filet de la vis de coffre de serrure (14).

6. Coffre de serrure selon la revendication 5, caractérisé en ce que le côté extérieur de la douille cylindrique (15) réalisée par rentrage présente un creux (25) destiné à recevoir la tête de vis.

7. Coffre de serrure selon la revendication 6, caractérisé en ce que la vis de coffre de serrure (14) est conçue comme une vis à tête bombée ou à tête fraisée.

8. Coffre de serrure selon la revendication 1 ou 2, caractérisé en ce que deux douilles cylindriques opposées (6) se complètent pour former une douille de protection de copeaux (17).

9. Coffre de serrure selon l'une des revendications 1 à 8, caractérisé en ce que la vis de fixation (19) pour le cylindre de fermeture (18) est guidée entre la têtière et le cylindre de fermeture (18) par une creusure (25) qui est prévue sur la tôle (2) et sur le couvercle (3), respectivement, et qui guide la vis de fixation (19) dans le sens longitudinal et dans l'alignement de la creusure dans la têtière.
